# EUROPÄISCHE PATENTSCHRIFT

(11) **EP 0 209 531 B1**
(45) Veröffentlichungstag und Bekanntmachung des Hinweises auf die Patenterteilung: **05.04.1989**
(21) Anmeldenummer: 86900073.7
(22) Anmeldetag: 21.12.1985
(51) Int. Cl.: B41F 17/00

(54) **VERFAHREN ZUM TAMPONSCHNELLDRUCK**
METHOD FOR FAST TAMPON PRINTING
PROCEDE D'IMPRESSION RAPIDE AUX TAMPONS

(30) Priorität: 07.01.1985 DE 3500291
(43) Veröffentlichungstag der Anmeldung: 28.01.1987
(73) Patentinhaber: TAMPOflex GmbH, D-71254 Ditzingen (DE)
(72) Erfinder: BERBERICH, Bernd, D-7141 Schwieberdingen (DE); MIEDING, Günter, D-7064 Remshalden 1 (DE)
(74) Vertreter: Vogel, Georg
(86) Internationale Anmeldenummer: DE8500556
(87) Internationale Veröffentlichungsnummer: WO8604019

(56) Entgegenhaltungen:
- GB-A- 1 121 816
- US-A- 2 645 870
- US-A- 3 587 455
- US-A- 3 990 364

## Beschreibung

Die Erfindung betrifft ein Verfahren zum Tamponschnelldruck mit Tampons, Klischees und Werkstückhaltern für die zu bedruckenden Werkstücke, bei dem die Werkstücke in den Werkstückhaltern festgelegt werden und bei dem die Tampons abwechselnd Druckbilder von den eingefärbten Klischees übernehmen und auf die Werkstücke übertragen.

Es sind Tampondruckmaschinen bekannt, bei denen das Klischee und das Werkstück während der Druckbildübernahme und der Druckbildübertragung ruhen. Der Tampon wird dabei auf linearem Weg meist in drei Richtungen verstellt. Nach der Druckbildübertragung führt der Werkstückhalter ebenfalls eine lineare Bewegung aus, damit ein neuer Werkstückhalter mit Werkstück in die Druckposition gebracht wird.

Ferner ist in der US-A 2 645 870 eine Vorrichtung für eine automatische Übertragung von Freistempeln von einer Fläche auf eine andere beschrieben, die eine endlose Bahn für Freistempel aufweist. Die Freistempel werden über eine schräg abfallende Brücke auf von einer anderen Bahn getragene Filzpolster übertragen. Von dort aus werden diese Freistempel auf verformbare Gegenstände aufgetragen. Schließlich ist in der US-A 3 990 364 ein Verfahren und eine Vorrichtung für den Mehrfarben-Siebdruck beschrieben. Die Übertragung der Farben erfolgt durch Siebe und einen vertikal hin und her bewegbaren Druckkissen, der die Farbe von den Sieben auf die Gegenstände überträgt.

Es ist Aufgabe der Erfindung, ein Verfahren zum Tamponschnelldruck anzugeben, bei dem die Druckgeschwindigkeit auf ein Vielfaches der Drucke erhöht werden kann.

Diese Aufgabe wird nach der Erfindung dadurch gelöst, daß die Tampons, die Klischees und die Werkstücke jeweils auf einer endlosen Bahn synchron bewegt werden, daß zumindest ein Abschnitt der Bahn mit den Tampons parallel zu einem Abschnitt der Bahn mit den Klischees und zumindest ein weiterer Abschnitt der Bahn mit den Tampons parallel zu einem Abschnitt der Bahn mit den Werkstücken angeordnet und jeweils gleichsinnig bewegt werden und daß in den gleichlaufenden Abschnitten der Bahnen die Tampons abwechselnd senkrecht zu den zugeordneten Abschnitten verstellt und für einen vorgegebenen Laufweg zur Druckbildübernahme mit einem eingefärbten Klischee und zur Druckbildübertragung mit einem Werkstück in Wirkverbindung gebracht werden.

Auf den endlosen Bahnen lassen sich die Tampons, die Klischees und die Werkstückhalter mit den Werkstücken mit wesentlich größerer Geschwindigkeit bewegen und da der Druck durch kurze seitliche Verstellung während der Laufbewegung der Bahnen ausgeführt wird, lassen sich die Druckzyklen wesentlich erhöhen, wobei die Druckbildübernahme von einem Klischee mit einer Druckbildübertragung auf ein Werkstück parallel ablaufen kann und auf den Bahnen mehrere Tampons, Klischees und Werkstückhalter angeordnet werden können. Dadurch lassen sich Druckgeschwindigkeiten realisieren, die weit über der Druckgeschwindigkeit der bekannten Tampondruckmaschinen mit ruhendem Klischee und ruhendem Werkstück liegen. Außerdem ist der Aufbau der Tampondruckmaschine zur Durchführung des Verfahrens gegenüber den bekannten Tampondruckmaschinen wesentlich einfacher.

Ist nach einer Ausgestaltung vorgesehen, daß die endlosen Bahnen durch Förderbänder gebildet werden, die über Umlenkrollen geführt sind, daß die Tampons, die Klischees und die Werkstückhalter mit den Werkstücken in einheitlicher Teilung auf den Förderbändern angeordnet werden und daß die Förderbänder mit konstanter Geschwindigkeit kontinuierlich weiterbewegt werden, dann wird der Antrieb der Förderbänder vereinfacht und der Bewegungsablauf ist leicht zu synchronisieren.

Die optimale Ausnutzung der Durchlaufzeit der Förderbänder über die gleichlaufenden parallelen Abschnitte zur Druckbildübernahme und zur Druckbildübertragung wird nach einer Ausgestaltung dadurch erreicht, daß die Verstellung der Tampons senkrecht zu den gleichlaufenden Abschnitten der Förderbänder während des kontinuierlichen Laufes der Förderbänder für eine Dauer ausgeführt wird, die auf die Durchlaufzeit der Förderbänder durch die gleichlaufenden Abschnitte abgestimmt wird.

Ist nach einer weiteren Ausgestaltung vorgesehen, daß die Förderbänder mit den Tampons, den Klischees und den Werkstückhaltern mit den Werkstücken gleich ausgebildet und angetrieben werden, daß zwei Tampons, zwei Klischees und zwei Werkstückhalter für Werkstücke vorgesehen werden, die in einer durch die halbe Länge des Förderbandes gegebenen Teilung angeordnet werden, und daß dem einen Trum des Förderbandes mit den Tampons ein paralleler Abschnitt des Förderbandes mit den Klischees und dem anderen Trum des Förderbandes mit den Tampons ein paralleler Abschnitt des Förderbandes mit den Werkstückhaltern für Werkstücke zugeordnet werden, dann können die beiden Trume des Förderbandes mit den Tampons beim Durchlauf der gleichlaufenden, einander zugekehrten Abschnitte entgegengesetzt ausgelenkt werden, so daß auf der dem Förderband mit den Klischees zugekehrten Seite von einem Tampon ein Druckbild übernommen wird, während auf der dem Förderband mit den Werkstückhaltern zugekehrten Seite ein anderer Tampon gleichzeitig ein Druckbild auf ein Werkstück überträgt. Damit das Druckbild vollständig übernommen und übertragen wird, sieht eine Ausgestaltung vor, daß die Tampons senkrecht zu den gleichlaufenden Abschnitten der Förderbänder so verstellt werden, daß die Tampons bei der Druckbildübernahme von den Klischees und bei der Druckbildübertragung auf die Werkstücke den erforderlichen maximalen Verformweg ausführen.

Die Ableitung der Verstellbewegung der Tampons kann nach einer Ausgestaltung so vorgenommen werden, daß die Tampons durch gesteuerte Auslenkung oder Führung des zugeordneten Trum des Förderbandes senkrecht zu den gleichlaufenden Abschnitten verstellt oder geführt werden.

Eine gesteuerte Auslenkung oder Führung der Trume des Förderbandes läßt sich dadurch auf einfache Weise erreichen, daß zur Verstellung des Trums des Förderbandes mit den Tampons eine Weiche mit Steuerkurven vorgesehen wird, an denen sich die Tampons mit Steueransätzen abstützen. Dabei werden die Steuerkurven der Weiche den beiden Trumen des Förderbandes mit den Tampons zugeordnet.

Die Verstellung der Tampons zur Druckbildübernahme von den Klischees und zur Druckbildübertragung auf die Werkstücke läßt sich nach einer Ausgestaltung auch dadurch bewirken, daß die Verstellung der Tampons senkrecht zu den zugeordneten gleichlaufenden Abschnitten der Förderbänder durch entsprechende Verstellung des gesamten Förderbandes mit den Tampons ausgeführt wird.

Eine fortlaufende Einfärbung der Klischees wird nach einer Ausgestaltung dadurch erhalten, daß dem dem Förderband mit den Tampons abgekehrten Trum des Förderbandes mit den Klischees eine Einfärbeeinrichtung zugeordnet wird, die die durchlaufenden oder vorbeiführenden Klischees einfärbt.

Ist den Förderbändern eine gemeinsame Antriebseinrichtung zugeordnet, dann wird automatisch der synchrone Gleichlauf der Förderbänder erreicht.

Das Bestücken der Werkstückhalter mit zu bedruckenden Werkstücken und das Entnehmen von bedruckten Werkstücken aus den Werkstückhaltern werden dadurch erleichtert, daß die Anzahl der Tampons gleich der Anzahl der Klischees gewählt wird, daß die Anzahl der Werkstückhalter für Werkstücke größer gewählt wird als die Anzahl der Tampons bzw. Klischees und daß alle drei Förderbänder mit gleicher Laufgeschwindigkeit angetrieben werden. Das Förderband mit den Werkstückhaltern kann dann so angeordnet werden, daß es an beiden Enden des Förderbandes mit den Tampons vorsteht, was den Zugang zu den Werkstückhaltern in den überstehenden Abschnitten erleichtert.

Ist vorgesehen, daß dem Förderband mit den Werkstückhaltern mehrere Förderbänder mit Tampons zugeordnet werden, daß die Förderbänder mit Tampons in Laufrichtung des Förderbandes mit den Werkstückhaltern hintereinander angeordnet und in gleichsinnige Umlaufbewegungen versetzt werden und daß jedem Förderband mit Tampons ein Förderband mit Klischees und einer Einfärbeeinrichtung zugeordnet werden, dann eignet sich das Verfahren für Mehrfach- und Mehrfarbendruck.

Die Erfindung wird anhand von verschiedenen, in den Zeichnungen dargestellten Ausführungsbeispielen näher erläutert. Es zeigt :
Fig. 1 in schematischer Darstellung eine Tampondruckmaschine zur Durchführung des erfindungsgemäßen Verfahrens,
Fig. 2 schematisch eine abgewandelte Tampondruckmaschine zur Durchführung des erfindungsgemäßen Verfahrens und
Fig. 3 eine weitere Variante einer Tampondruckmaschine zur Durchführung des erfindungsgemäßen Verfahrens.

Bei dem Ausführungsbeispiel nach Fig. 1 werden drei endlose Bahnen 10, 20 und 30 durch drei Endlos-Förderbänder gebildet. Das die Bahn 10 bildende mittlere Förderband trägt die Tampons 13 und 14 und sit um die Umlenkrollen 11 und 12 geführt. Die Tampons 13 und 14 sind in einer Teilung angebracht, die der halben Länge des Förderbandes entspricht.

Dem oberen Trum des Förderbandes mit den Tampons 13 und 14 ist das die Bahn 20 bildende Förderband mit den Klischees 23 und 24 zugeordnet. Dieses Förderband ist über die Umlenkrollen 21 und 22 geführt und trägt in derselben Teilung die Klischees 23 und 24, da beide Förderbänder identisch aufgebaut und ausgelegt sind. Die Drehrichtung ist so gewählt, daß das obere Trum des Förderbandes mit den Tampons 13 und 14 im Abstand parallel zum unteren Trum des Förderbandes mit den Klischees 23 und 24 angeordnet ist, und daß beide Trume der beiden Förderbänder in diesem Abschnitt gleichsinnig bewegt werden. Dies bedeutet, daß das Förderband mit den Klischees 23 und 24 im Uhrzeigersinn umlaufen muß, wenn das Förderband mit den Tampons 13 und 14 entgegen dem Uhrzeigersinn umläuft. Dem oberen Trum des Förderbandes mit den Klischees 23 und 24 ist die Einfärbeeinrichtung 25 zugeordnet. Die durch die Einfärbeeinrichtung 25 durchlaufenden oder vorbeigeführten Klischees 23 und 24 werden dabei fortlaufend eingefärbt.

Dem unteren Trum des Förderbandes mit den Tampons 13 und 14 ist das die endlose Bahn 30 bildende Förderband mit den die Werkstücke 33 und 34 aufnehmenden Werkstückhaltern zugeordnet. Dabei wird das obere Trum mit dem Werkstück 33 in gleicher Richtung bewegt wie das untere Trum des Förderbandes mit den Tampons 13 und 14. Das Förderband mit den Werkstückhaltern ist über die Umlenkrollen 31 und 32 geführt und identisch aufgebaut wie das Förderband mit den Tampons 13 und 14, sowie das Förderband mit den Klischees 23 und 24. Zur Erzielung einer synchronen Umlaufbewegung lassen sich alle drei Förderbänder am einfachsten durch eine gemeinsame Antriebseinrichtung antreiben, die in gleicher Weise z. B. mit den Umlenkrollen 11, 21 und 31 gekoppelt sein kann. Die Abstände der gleichlaufenden Abschnitte der Förderbänder mit den Klischees 23 und 24 und den Tampons 13 und 14, sowie der Abschnitte der Förderbänder mit den Tampons 13 und 14 und den Werkstückhaltern sind gleich groß und auf die Abmessung der Tampons 13 und 14 abgestimmt.

Werden die Förderbänder in kontinuierliche Umlaufbewegungen versetzt, dann werden die Trume der Förderbänder in den angegebenen Pfeilrichtungen bewegt. Die Klischees 23 und 24 werden eingefärbt. Wird beim Auslauf des oberen Trumes des Förderbandes mit den Tampons 13 und 14 an der Umlenkrolle 11 eine Verstellung des Förderbandtrumes nach oben ausgeführt, was durch eine gesteuerte Auslenkung oder eine feste Führung des Förderbandes selbst erreicht werden kann, dann kommt der Tampon 13 mit dem Klischee 23 in Wirkverbindung. Diese Wirkverbindung bleibt solange aufrechterhalten, bis der Tampon 13 nach unten bewegt und von dem Klischee 23 abgehoben wird. Dabei wird das Druckbild von dem eingefärbten Klischee 23 von dem Tampon 13 übernommen. Der Tampon 13 muß dabei so weit nach oben verstellt werden, daß er seinen maximalen Verformweg ausführen kann. Die Verstellung kann entsprechend der Größe des Druckbildes gewählt und entsprechend begrenzt werden. Gleichzeitig wird beim Auslauf des unteren Trums des Förderbandes an der Umlenkrolle 11 der Tampon 14 nach unten verstellt und mit dem Werkstück 33 in Wirkverbindung gebracht. Der Verstellweg ist auf den erforderlichen Verformweg des Tampons 14 eingestellt und begrenzt. Vor dem Einlauf des unteren Trumes in die Umlenkrolle 12 wird der Tampon 14 wieder nach oben verstellt und von dem Werkstück 33 abgehoben. Während der Wirkverbindung, die auf einem Teil der gleichlaufenden Abschnitte aufrechterhalten bleibt, ist das Druckbild von dem eingefärbten Tampon 14 auf das Werkstück 33 übertragen worden.

Die Förderbänder können mit großer Geschwindigkeit in Umlauf versetzt werden. Die senkrecht zu den Förderband-Trumen verlaufenden Verstellwege der Tampons 13 und 14 sind kurz, wobei genügend Zeit zum erforderlichen Verformen der Tampons 13 und 14 verbleibt. In einem Umlauf des Förderbandes mit den Tampons 13 und 14 werden beide Tampons 13 und 14 Druckbilder von den Klischees 23 und 24 übernehmen und auf die Werkstücke 33 und 34 übertragen. Die Ausrichtung der Förderbänder muß so sein, daß in einer Stellung die Klischees 23 und 24, die Tampons 13 und 14 und die Werkstücke 33 und 34 bzw. ihre Werkstückhalter auf der senkrecht zu den Fördertrumen stehenden Mittelachse aller drei Förderbänder liegen.

Die Länge der Fördertrume, welche die gleichlaufenden Abschnitte der endlosen Bahnen 10, 20 und 30 bilden, und die Umlaufgeschwindigkeit sind die Parameter, die die Druckgeschwindigkeit bestimmen. Der senkrecht zu den Fördertrumen gerichtete Verstellweg der Tampons 13 und 14 muß in den angegebenen Pfeilrichtungen ausgeführt werden und beim Durchlauf dieser Abschnitte eingeleitet und beendet werden.

Bei dem Ausführungsbeispiel nach Fig. 2 trägt das mittlere Förderband nur den Tampon 13 und das obere Förderband nur das Klischee 23. Die Teilung ist also durch die Länge dieser beiden identischen Förderbänder bestimmt. Das untere Förderband hat Werkstückhalter für zwei Werkstücke 33 und 34, die in gleicher Teilung auf dem doppelt so langen Förderband angeordnet sind. Die Pfeile geben die Laufrichtungen der Fördertrume der Förderbänder an. Durchläuft der Tampon 13 das obere Trum des Förderbandes, dann wird das gesamte, die Bahn 10 bildende Förderband so weit angehoben, daß der Tampon 13 mit entsprechender Verformung mit dem Klischee 23 in Wirkverbindung kommt. Ist die Druckbildübernahme beendet, dann geht das Förderband mit dem Tampon 13 in seine Mittelstellung zurück, wobei der Tampon 13 vom Klischee 23 abhebt. Läuft der eingefärbte Tampon 13 in das untere Trum des Förderbandes ein, dann wird das gesamte Förderband mit dem Tampon 13 nach unten verstellt. Das Werkstück 33 ist in der Zwischenzeit auf der endlosen Bahn 30 so weiterbewegt worden, daß es im oberen Trum mit dem abgesenkten Tampon 13 in Wirkverbindung kommt. Das Druckbild wird vom eingefärbten Tampon 13 auf das Werkstück 33 übertragen. Nach einem Viertel des Umlaufes auf der Bahn 30 ist die Wirkverbindung zwischen dem Tampon 13 und dem Werkstück 33 aufgehoben und es schließt sich im weiteren Verlauf wieder der Einfärbevorgang des Tampons 13 am Klischee 23 an, wobei vorher nach der Einstellung der Bahn 10 in die Mittelstellung wieder die Verstellung desselben nach oben durchgeführt wurde.

Schließlich zeigt die Fig. 3 ein Ausführungsbeispiel, bei dem die Bahn 10 mit sechs Tampons 13 und die Bahn 20 mit sechs Klischees 23 belegt wird. Der Bahn 10 mit den Tampons 13 ist eine Weiche 15 zugeordnet, die die beiden Steuerkurven 16 und 17 aufweist. Die Tampons 13 haben Steueransätze 18, die sich beim Durchlauf durch die gleichlaufenden Abschnitte, d. h. die beiden Trume der Bahn 10, an den Steuerkurven 16 und 17 abstützen und die Verstellung der Tampons 13 zur Druckbildübernahme von den Klischees 23 und zur Druckbildübertragung auf die Werkstücke 33 steuern.

Das die Bahn 30 bildende Förderband hat eine Anzahl von Werkstückhaltern, die größer ist als die Anzahl der Tampons 13 und die anzahl der Klischees 23. Die Umlaufgeschwindigkeiten aller Förderbänder ist gleich, so daß bei einheitlicher Teilung von Tampons 13, Klischees 23 und Werkstücken 33 sichergestellt ist, daß bei der Verstellung der Tampons 13 über die Steuerkurven 16 und 17 fortlaufend die Wirkverbindungen von den Tampons 13 zu den Klischees 23 und zu den Werkstücken 33 hergestellt und wieder aufgehoben werden. Die Anzahl der Werkstücke 33 ist dabei vorzugsweise ein ganzzahliges Vielfaches der Anzahl der Tampons 13 bzw. der Anzahl der Klischees 23. Auf diese Weise fallen auf einen Umlauf der Bahn 30 eine entsprechende Anzahl von Umläufen der Bahnen 10 und 20, die durch dieses ganzzahlige Vielfache gegeben ist.

Die Enden der Bahn 30 stehen an beiden Enden der Bahn 10 mit einem Abschnitt vor. In diesen Abschnitten ist der Zugang zu den Werkstückhaltern erleichtert, was einerseits das Einbringen der zu bedruckenden Werkstücke in die Werkstückhalter und andererseits das Entnehmen der bedruckten Werkstücke aus den Werkstückhaltern begünstigt.

## Patentansprüche

1. Verfahren zum Tamponschnelldruck mit Tampons (13, 14), Klischees (23, 24) und Werkstückhaltern für die zu bedruckenden Werkstücke (33, 34), bei dem die Werkstücke (33, 34) in den Werkstückhaltern festgelegt werden und bei dem die Tampons (13, 14) abwechselnd Druckbilder von den eingefärbten Klischees übernehmen und auf die Werkstücke übertragen, dadurch gekennzeichnet, daß die Tampons (13, 14), die Klischees (23, 24) und die Werkstücke (33, 34) jeweils auf einer endlosen Bahn (10, 20, 30) synchron bewegt werden, daß zumindest ein Abschnitt der Bahn (10) mit den Tampons (13, 14) parallel zu einem Abschnitt der Bahn (20) mit den Klischees (23, 24) und zumindest ein weiterer Abschnitt der Bahn (10) mit den Tampons (13, 14) parallel zu einem Abschnitt der Bahn (30) mit den Werkstücken (33, 34) angeordnet und jeweils gleichsinnig bewegt werden und daß in den gleichlaufenden Abschnitten der Bahnen (10 und 20 bzw. 10 und 30) die Tampons (13, 14) abwechselnd senkrecht zu den zugeordneten Abschnitten verstellt und für einen vorgegebenen Laufweg zur Druckbildübernahme mit einem eingefärbten Klischee (23, 24) und zur Druckbildübertragung mit einem Werkstück (33, 34) in Wirkverbindung gebracht werden.

2. Verfahren nach Anspruch 1, dadurch gekennzeichnet, daß die endlosen Bahnen (10, 20, 30) durch Förderbänder gebildet werden, die über Umlenkrollen (11, 12 bzw. 21, 22 bzw. 31, 32) geführt sind, daß die Tampons (13, 14), die Klischees (23, 24) und die Werkstückhalter mit den Werkstücken (33, 34) in einheitlicher Teilung auf den Förderbändern angeordnet werden und daß die Förderbänder mit konstanter Geschwindigkeit kontinuierlich weiterbewegt werden.

3. Verfahren nach Anspruch 1 oder 2, dadurch gekennzeichnet, daß die Verstellung der Tampons (13, 14) senkrecht zu den gleichlaufenden Abschnitten der Förderbänder während des kontinuierlichen Laufes der Förderbänder für eine Dauer ausgeführt wird, die auf die Durchlaufzeit der Förderbänder durch die gleichlaufenden Abschnitte abgestimmt wird.

4. Verfahren nach einem der Ansprüche 1 bis 3, dadurch gekennzeichnet, daß die Förderbänder mit den Tampons (13, 14; Fig. 1), den Klischees (23, 24) und den Werkstückhaltern mit den Werkstücken (33, 34) gleich ausgebildet und angetrieben werden, daß zwei Tampons (13, 14), zwei Klischees (23, 24) und zwei Werkstückhalter für Werkstücke (33, 34) vorgesehen werden, die in einer durch die halbe Länge des Förderbandes gegebenen Teilung angeordnet werden, und daß dem einen Trum des Förderbandes mit den Tampons (13, 14) ein paralleler Abschnitt des Förderbandes mit den Klischees (23, 24) und dem anderen Trum des Förderbandes mit den Tampons (13, 14) ein paralleler Abschnitt des Förderbandes mit den Werkstückhaltern für Werkstücke (33, 34) zugeordnet werden.

5. Verfahren nach einem der Ansprüche 1 bis 4, dadurch gekennzeichnet, daß die Tampons (13, 14) senkrecht zu den gleichlaufenden Abschnitten der Förderbänder so verstellt werden, daß die Tampons (13, 14) bei der Druckbildübernahme von den Klischees (23, 24) und bei der Druckbildübertragung auf die Werkstücke (33, 34) den erforderlichen maximalen Verformweg ausführen.

6. Verfahren nach Anspruch 5, dadurch gekennzeichnet, daß die Tampons (13, 14) durch gesteuerte Auslenkung oder Führung des zugeordneten Trums des Förderbandes senkrecht zu den gleichlaufenden Abschnitten verstellt oder geführt werden.

7. Verfahren nach Anspruch 6, dadurch gekennzeichnet, daß zur Verstellung des Trums des Förderbandes mit den Tampons (13, 14 ; Fig. 3) eine Weiche (15) mit Steuerkurven (16, 17) vorgesehen wird, an denen sich die Tampons (13, 14) mit Steueransätzen (18) abstützen.

8. Verfahren nach Anspruch 7, dadurch gekennzeichnet, daß die Steuerkurven (16, 17) der Weiche (15) den beiden Trumen des Förderbandes mit den Tampons (13, 14) zugeordnet werden.

9. Verfahren nach einem der Ansprüche 1 bis 5, dadurch gekennzeichnet, daß die Verstellung der Tampons (13,14 ; Fig. 2) senkrecht zu den zugeordneten gleichlaufenden Abschnitten der Förderbänder durch entsprechende Verstellung des gesamten Förderbandes mit den Tampons (13, 14) ausgeführt wird.

10. Verfahren nach einem der Ansprüche 1 bis 9, dadurch gekennzeichnet, daß dem dem Förderband mit den Tampons (13, 14) abgekehrten Trum des Förderbandes mit den Klischees (23, 24) eine Einfärbeeinrichtung (25) zugeordnet wird, die die durchlaufenden oder vorbeigeführten Klischees (23, 24) einfärbt.

11. Verfahren nach einem der Ansprüche 1 bis 10, dadurch gekennzeichnet, daß die Förderbänder mittels einer gemeinsamen Antriebseinrichtung angetrieben werden.

12. Verfahren nach einem der Ansprüche 1 bis 11, dadurch gekennzeichnet, daß die Anzahl der Tampons (13, 14) gleich der Anzahl der Klischees (23, 24) gewählt wird, daß die Anzahl der Werkstückhalter für Werkstücke (33, 34) größer gewählt wird als die Anzahl der Tampons (13, 14) bzw. Klischees (23, 24) und daß alle drei Förderbänder mit gleicher Laufgeschwindigkeit angetrieben werden.

13. Verfahren nach Anspruch 12, dadurch gekennzeichnet, daß dem Förderband mit den Werkstückhaltern mehrere Förderbänder mit Tampons (13, 14) zugeordnet werden, daß die Förderbänder mit Tampons (13, 14) in Laufrichtung des Förderbandes mit den Werkstückhaltern hintereinander angeordnet und in gleichsinnige Umlaufbewegungen versetzt werden und daß jedem Förderband mit Tampons (13, 14) ein Förderband mit Klischees (23, 24) und einer Einfärbeeinrichtung (25) zugeordnet werden.

## Claims

1. Method for tampon fast printing with tampons (13, 14), printing blocks (23, 24) and work piece retainers for the work pieces (33, 34) which are to be printed on, in which the work pieces (33, 34) are fixed into the work piece retainers and in which the tampons take on alternating printing images from the inked printing blocks and transfer these to the printing blocks, characterized by the fact, that the tampons (13,14), printing blocks (23, 24) and work pieces (33, 34) are each moved in synchronization on a continuous loop (10, 20, 30), that at least one section of the loop (10) with the tampons (13, 14) is lined up in parallel and moved correspondingly to one section of the loop (20) with the printing blocks (23, 24) and at least one further section (10) of the loop with the tampons (13,14) is lined up in parallel and moved correspondingly to one section of the loop (30) with the work pieces (30) and that the tampons (13, 14) in the synchronous sections of loops (10 and 20 or 10 and 30) are adjusted alternatively perpendicular to the aligned sections and that they are brought into contact along a predetermined track with an inked printing block (23, 24) for taking on the printing image and with a work piece (33, 34) for transferral of the printing image.

2. Method according to claim 1, characterized by the fact, that the continuous loop (10, 20, 30) is formed by conveyor belts, which are conducted on deflection rollers (11, 12 or 21, 22 or 31, 32), that the tampons (13, 14), printing blocks (23, 24) and work piece retainers with work pieces (33, 34) are arranged in a unitary division along the conveyor belts and that the conveyor belts are driven on continously at a constant speed.

3. Method according to claim 1 or 2, characterized by the fact, that the adjustment of the tampons (13, 14) perpendicular to the synchronous sections of the conveyor belts is carried out during the continuous running of the conveyor belts for a period of time, which matches the flow time of the conveyor belts through the synchronous sections.

4. Method according to one of the claims 1 to 3, characterized by the fact, that the conveyor belts with the tampons (13, 14 ; Fig. 1), the printing blocks (23, 24) and the work piece retainers with the work pieces (33, 34) are formed and driven equally, that two tampons (13, 14), two printing blocks (23, 24) and two work piece retainers for work pieces (33, 34) are provided, which are arranged at half the length of the division of the conveyor, and that one side of the conveyor belt with the tampons (13, 14) is aligned with a parallel section of the conveyor belt with the printing blocks (23, 24) and the other side of the conveyor belt with the tampons (13, 14) is aligned with a parallel section of the conveyor belt with the work piece retainers for work pieces (33, 34).

5. Method according to one of the claims 1 to 3, characterized by the fact, that the tampons (13, 14) are adjusted perpendicular to the synchronous sections of the conveyor belts, so that the tampons (13, 14) execute the necessary maximum shaping path during the taking on of the printing image from the printing blocks (23, 24) and during transferral of the printing image to the working piece (33, 34).

6. Method according to claim 5, characterized by the fact, that the tampons (13, 14) are conducted or adjusted perpendicular to the synchronous sections by controlled excursion or conduction of the aligned side of the conveyor belt.

7. Method according to claim 6, characterized by the fact, that a switch (15) is provided with radial cams (16, 17), for adjusting the side of the conveyor belt with tampons, against which the tampons (13, 14 ; Fig. 3) are supported with control lugs (18).

8. Method according to claim 7, characterized by the fact, that the radial cams (16, 17) of the switch (15) are aligned to both sides of the conveyor belt with the tampons (13, 14).

9. Method according to one of the claims 1 to 5, characterized by the fact, that the adjustment of the tampons (13, 14 ; Fig. 2) perpendicular to the aligned synchronous sections of the conveyor belts is executed by a corresponding adjustment of the whole conveyor belt with the tampons (13, 14).

10. Method according to one of the claims 1 to 9, characterized by the fact, that the side of the conveyor belt with printing blocks (23, 24) turned away from the conveyor belt with tampons (13, 14), is assigned an inking unit (25), which inks the printing blocks (23, 24) which pass or run through.

11. Method according to one of the claims 1 to 10, characterized by the fact, that the conveyor belts are driven 6y a common drive unit.

12. Method according to one of the claims 1 to 11, characterized by the fact, that the number of tampons (13, 14) selected is equal to the number of printing blocks (23, 24), that the number of work piece retainers for work pieces (33, 34) selected is greater than the number of tampons (13, 14) or printing blocks (23, 24) and that all three conveyor belts are driven at the same speed.

13. Method according to claim 12, characterized by the fact, that several conveyor belts with tampons (13, 14) are aligned to the conveyor belt with the work piece retainers, that the conveyor belts with tampons are aligned in a line in the running direction of the conveyor belt with the work piece retainers and are displaced in the synchronous revolution movement and that every conveyor belt with tampons (13,14) is aligned to a conveyor belt with printing blocks (23, 24) and an inking unit (25).

## Revendications

1. Procédé pour l'impression rapide à tampons au moyen de tampons (13, 14), de clichés (23, 24) et de porte-pièces pour les pièces (33, 34) sur lesquelles doit être réalisée une impression dans lequel les pièces sont fixées dans les porte-pièces et dans lequel les tampons (13, 14) reçoivent alternativement des images d'impression des clichés encrés et les transmettent aux pièces caractérisé en ce que, les tampons (13, 14), les clichés (23, 24) et les pièces (33, 34) sont chacun déplacés de manière synchrone sur une bande sans fin (10, 20, 30), en ce, qu'au moins un segment de la bande (10) avec les tampons (13, 14) est disposé parallèlement à un segment de la bande (20) avec les clichés (23, 24) et qu'au moins un autre segment de la bande (10) avec les tampons (13, 14) est disposé parallèlement à un segment de la bande (30) avec les pièces (33, 34) et qu'ils sont déplacés chaque fois dans le même sens et en ce que dans les segments en déplacement synchrone des bandes (10 et 20 ou 10 et 30) les tampons (13, 14) sont déplacés alternativement perpendiculairement aux segments (correspondants et sont amenés à être réunis activement avec un cliché encré (23, 24) pour la réception d'une image d'impression et avec une pièce (33, 34) pour le transfert de l'image d'impression.

2. Procédé selon la revendication 1, caractérisé en ce que, les bandes sans fin (10, 20, 30) sont constituées par des bandes transporteuses qui sont guidées sur des poulies de guidage (11, 12 ou 21, 22 ou 31, 32), en ce que les tampons (13, 14), les clichés (23, 24) et en ce que les tampons (13, 14), les clichés (23, 24) et les porte-pièces avec les pièces (33, 34) sont disposés en répartition uniforme sur les bandes transporteuses et en ce que les bandes transporteuses sont déplacées de manière continue à vitesse constante.

3. Procédé selon la revendication 1 ou 2, caractérisé en ce que, le déplacement ou réglage des tampons (13,14) est effectué perpendiculairement aux segments des bandes transporteuses en déplacement synchrone pendant la marche continue des bandes transporteuses pour une durée qui est accordée à la durée de passage des bandes transporteuses par les segments synchrones.

4. Procédé selon l'une des revendications 1 à 3, caractérisé en ce que, les bandes transporteuses avec les tampons (13, 14, fig. 1), les clichés (23, 24) et les porte-pièces avec les pièces (33, 34) sont façonnées et entraînées identiquement, en ce qu'on prévoit deux tampons (13, 14), deux clichés (23, 24) et deux porte-pièces pour les pièces (33, 34) qui sont disposés dans une division formée par la demi-longueur de la bande transporteuse et en ce, qu'à l'une des parties de la bande transporteuse avec les tampons (13, 14) correspond un segment parallèle de la bande transporteuse avec les clichés (23, 24) et qu'à l'autre partie de la bande transporteuse avec les tampons (13,14) correspond un segment parallèle de la bande transporteuse avec les porte-pièces pour les pièces (33, 34).

5. Procédé selon l'une des revendications 1 à 4, caractérisé en ce que, les tampons (13,14) sont réglés ou déplacés perpendiculairement aux segments synchrones des bandes transporteuses de manière telle que les tampons (13, 14) effectuent la course de déformation maximale requise lors de la réception de l'image d'impression des clichés (23, 24) et lors du transfert de l'image d'impression aux pièces (33, 34).

6. Procédé selon la revendication 5, caractérisé en ce que, les tampons (13, 14) sont déplacés ou guidés perpendiculairement aux segments synchrones par déviation commandée ou guidage de la partie correspondante de la bande transporteuse.

7. Procédé selon la revendication 6, caractérisé en ce que, pour le déplacement de la partie de la bande transporteuse avec les tampons (13, 14 ; fig. 3) on prévoit une aiguille (15) avec des cames (16, 17) sur lesquelles prennent appui les tampons (13, 14) au moyen de saillies de commande (18).

8. Procédé selon la revendication 7, caractérisé en ce que, les cames (16, 17) de l'aiguille (15) correspondent aux deux parties de la bande transporteuse avec les tampons (13, 14).

9. Procédé selon l'une des revendications 1 à 5, caractérisé en ce qu'on réalise le déplacement des tampons (13, 14 ; fig. 2) perpendiculairement aux segments correspondants synchrones des bandes transporteuses par un déplacement correspondant de toute la bande transporteuse avec les tampons (13, 14).

10. Procédé selon l'une des revendications 1 à 9, caractérisé en ce qu'on fait correspondre à la partie de la bande transporteuse avec les clichés (23, 24) non en regard de la bande transporteuse avec les tampons (13, 14) un dispositif encreur (25) qui effectue l'encrage des clichés (23, 24) qui défilent ou dont on guide le passage.

11. Procédé selon l'une des revendications 1 à 10, caractérisé en ce, les bandes transporteuses sont entraînées au moyen d'une installation d'entraînement commune.

12. Procédé selon l'une des revendications 1 à 11, caractérisé en ce, le nombre des tampons (13, 14) est choisi identique au nombre des clichés (23, 24), en ce qu'on choisit un nombre de porte-pièces pour les pièces (33,'34) supérieur au nombre de tampons (13, 14) ou de clichés (23, 24) et en ce, que toutes les trois bandes transporteuses sont entraînées à la même vitesse de déplacement.

13. Procédé selon la revendication 12, caractérisé en ce, qu'on fait correspondre, à la bande transporteuse avec les porte-pièces, plusieurs bandes transporteuses avec des tampons (13,14), en ce qu'on déplace les bandes transporteuses avec les tampons (13, 14) dans la direction de marche de la bande transporteuse avec les porte-pièces disposés l'un derrière l'autre et dans des mouvements circulaires de même sens et en ce qu'on fait correspondre à chaque bande transporteuse avec des tampons (13, 14) une bande transporteuse avec des clichés (23, 24) et une installation d'encrage (25).
